# EUROPÄISCHE PATENTSCHRIFT

(11) **EP 3 136 027 B1**
(45) Veröffentlichungstag und Bekanntmachung des Hinweises auf die Patenterteilung: **03.11.2021**
(21) Anmeldenummer: 16174554.2
(22) Anmeldetag: 15.06.2016
(51) Int. Cl.: F25D 23/02, F25D 25/02

(54) **HAUSHALTSKÄLTEGERÄT MIT EINER LAGERFACH-VORDERWAND**
HOUSEHOLD COOLER WITH A FRONT WALL FOR A COMPARTMENT
APPAREIL MÉNAGER FRIGORIFIQUE AVEC UNE PAROI FRONTALE POUR UN COMPARTIMENT DE STOCKAGE

(30) Priorität: 06.07.2015 DE 102015212614
(43) Veröffentlichungstag der Anmeldung: 01.03.2017
(73) Patentinhaber: BSH Hausgeräte GmbH, 81739 München (DE)
(72) Erfinder: Claaß, Elena, 73312 Geislingen (DE); Benitsch, Roland, 89564 Nattheim (DE); Legner, Christian, 89551 Königsbronn (DE); Nouschak, Philipp, 89081 Ulm (DE)

(56) Entgegenhaltungen:
- DE-A1-102008 043 615
- DE-A1-102011 006 231
- DE-A1-102012 200 847
- DE-U1-202004 021 056
- DE-U1-202005 014 371
- DE-U1-202006 001 833
- US-A1- 2015 070 867
- None

## Beschreibung

Die Erfindung betrifft ein Haushaltskältegerät, aufweisend einen Kälteraum mit wenigstens einem Lagerfach, einen den Kälteraum begrenzenden Innenbehälter mit gegenüberliegenden Seitenwänden, von denen jede Seitenwand zur Bildung wenigstens eines Paares gegenüberliegender Tragmittel jeweils wenigstens eines der Tragmittel aufweist, ein Türblatt, das zum Öffnen und Schließen des Innenbehälters ausgebildet ist, und wenigstens eine im Kälteraum angeordnete Lagerfach-Vorderwand. Die Erfindung betrifft außerdem ein Haushaltsgeräte-Set, aufweisend ein erstes Haushaltskältegerät und ein zweites Haushaltskältegerät.

Die DE 20 2006 001 833 U1 beschreibt ein Kältegerät mit einem mit einer Tür versehenen Korpus und wenigstens zwei in dem Korpus gebildeten Aufnahmefächern, die jeweils durch eine Abdeckplatte abgeschlossen sind, wobei eine obere der zwei Abdeckplatten um eine Achse vor die untere Abdeckplatte schwenkbar ist, wobei die wenigstens in Tiefenrichtung des Korpus am Korpus ortsfeste Achse in einer die Frontseite der Abdeckplatten berührenden Ebene oder vor dieser Ebene verläuft. Dabei kann die Achse durch an die Abdeckplatte oder an die Seitenwände des Korpus angefügte Schwenkarme verlaufen. Die Schwenkarme können einen Wurzelbereich aufweisen, der an der Abdeckplatte befestigt ist, und einen Funktionsbereich aufweisen, der einen Zapfen trägt, wobei der Funktionsbereich nach außen gekröpft ist.

Die DE 10 2010 030 989 A1 beschreibt einen Kühlgutbehälter für ein Kältegerät, insbesondere Haushaltskältegerät, mit einem Schalenkörper, der eine lösbar am Schalenkörper gehalterte Frontwand aufweist. Der Kühlgutbehälter weist zumindest ein benutzerseitig werkzeugfrei betätigbares Betätigungselement auf, das insbesondere durch eine Hubbewegung zwischen einer Verriegelungsposition, in der die Frontwand unlösbar am Schalenkörper gehaltert ist, und einer Freigabeposition verstellbar ist, in der die Frontwand vom Schalenkörper abnehmbar ist.

Aus der DE 20 2005 014371 U1 ist ein Kältegerät mit verschwenkbaren Klappen als frontseitigen Begrenzungen von Lagerfächern bekannt. Des Weiteren ist aus der DE 20 2004 021 056 U1 ein Auszugskasten für ein Kältegerät bekannt, bei welchem eine Frontklappe fest an einem Korpus dieses Kastens angeordnet sein kann oder schwenkbar daran angeordnet sein kann.

Die Aufgabe der Erfindung ist es, ein Haushaltskältegerät mit einer variablen und kostengünstigen Lagerfach-Vorderwand zu schaffen, die insbesondere vielseitig verwendet werden kann.

Die Aufgabe der Erfindung wird gelöst durch ein Haushaltskältegerät nach Anspruch 1, aufweisend einen Kälteraum mit wenigstens einem Lagerfach, einen den Kälteraum begrenzenden Innenbehälter mit gegenüberliegenden Seitenwänden, von denen jede Seitenwand zur Bildung wenigstens eines Paares gegenüberliegender Tragmittel jeweils wenigstens eines der Tragmittel aufweist, ein Türblatt, das zum Öffnen und Schließen des Innenbehälters ausgebildet ist, und wenigstens eine im Kälteraum angeordnete Lagerfach-Vorderwand, wobei die Lagerfach-Vorderwand Lagermittel aufweist, welche ausgebildet sind, die Lagerfach-Vorderwand wahlweise als eine Schubladenfront an einem Schubladenbehälter starr zu befestigen oder als eine Klappe schwenkbar zwischen den gegenüberliegenden Seitenwänden des Innenbehälters zu lagern.

Das Haushaltskältegerät kann zwar ein einfaches Kühlgerät, d.h. ein Kühlschrank sein. Es kann sich jedoch auch um ein Kühl-/Gefrierkombinationsgerät handeln, welches einen Kühlraum zum Lagern von Lebensmittel oberhalb des Gefrierpunktes von Wasser, insbesondere zwischen 0 und +6 Grad Celsius und einen Gefrierraum zum Lagern von Gefriergut unterhalb des Gefrierpunktes von Wasser, insbesondere zwischen -10 und -18 Grad Celsius aufweist. Das Haushaltskältegerät kann allerdings insbesondere ein Gefriergerät, d.h. ein Gefrierschrank sein. Insbesondere in Gefrierschränken können entweder ausziehbare Schubladenbehälter vorgesehen sein, in welche Schubladenbehälter das Gefriergut in einer ausgezogenen Offenstellung des Schubladenbehälters eingelegt bzw. herausgenommen werden können, oder es können feste Lagerfächer in Art eines Regals vorgesehen sein, welche jeweils durch eine separate, frontseitig angeordnete, insbesondere schwenkbare Klappe zu öffnen bzw. zu schließen sind.

Indem die Lagerfach-Vorderwand Lagermittel aufweist, welche ausgebildet sind, die Lagerfach-Vorderwand wahlweise als eine Schubladenfront an einem Schubladenbehälter starr zu befestigen oder als eine Klappe schwenkbar zwischen den gegenüberliegenden Seitenwänden des Innenbehälters zu lagern, kann dieselbe Lagerfach-Vorderwand wahlweise als eine Schubladenfront an einen Schubladenbehälter befestigt werden oder als eine separate Klappe eines Lagerfaches schwenkbar im Kälteraum des Haushaltskältegeräts gelagert werden.

So weist das Haushaltskältegerät einen Schubladenbehälter auf, der zwei gegenüberliegende Schubladenseitenwände aufweist, von denen jede Schubladenseitenwand wenigstens ein erstes Rastmittel aufweist, wobei die Lagerfach-Vorderwand zwei gegenüberliegende Seitenwandabschnitte aufweist, von denen jeder Seitenwandabschnitt wenigstens ein zum jeweils zugeordneten ersten Rastmittel korrespondierendes, das Lagermittel bildendes erstes Gegenrastmittel aufweist, und wobei durch einen verrasteten Zustand des wenigstens einen ersten Rastmittels mit dem wenigstens einen ersten Gegenrastmittel die durch die Lagerfach-Vorderwand gebildete Schubladenfront starr an dem Schubladenbehälter befestigt ist.

Gemäß der Erfindung weist das Haushaltskältegerät zwei separate erste Scharnierteile auf, von denen jedes erste Scharnierteil ein zweites Gegenrastmittel aufweist, wobei jede Seitenwand des Innenbehälters ein zum ersten Scharnierteil korrespondierendes zweites Scharnierteil aufweist, wobei die Lagerfach-Vorderwand zwei gegenüberliegende Seitenwandabschnitte aufweist, von denen jeder Seitenwandabschnitt ein zum jeweils zugeordneten zweiten Gegenrastmittel korrespondierendes zweites Rastmittel aufweist, und wobei durch einen verrasteten Zustand des jeweiligen zweiten Rastmittels mit dem zweiten Gegenrastmittel die beiden separaten ersten Scharnierteile fest mit der durch die Lagerfach-Vorderwand gebildete Klappe verbunden ist und durch einen zusammengefügten Zustand von ersten Scharnierteilen mit den zweiten Scharnierteilen die Klappe schwenkbar zwischen den gegenüberliegenden Seitenwänden des Innenbehälters gelagert ist.

Die Lagerfach-Vorderwand kann in allen Ausführungsvarianten schalenförmig gestaltet sein. Dazu kann die Lagerfach-Vorderwand eine insbesondere rechteckige Frontwand aufweisen, von der sich insbesondere vier Seitenwände vorzugsweise in einem rechten Winkel wegerstrecken, so dass die vier Seitenwände eine um die Frontwand umlaufende Rahmenwand bilden. Die Lagerfach-Vorderwand kann dabei einen Griffabschnitt aufweisen. Der Griffabschnitt kann beispielsweise eine Griffmulde sein. Die Griffmulde kann sich über die gesamte Breite der Lagerfach-Vorderwand erstrecken. Die Griffmulde kann sich insbesondere in einem oberen Bereich der Lagerfach-Vorderwand parallel zur Oberkante der Lagerfach-Vorderwand erstrecken.

Die Lagerfach-Vorderwand kann an seiner rechten Seitenwand und an seiner linken Seitenwand jeweils eine Aussparung, eine Rastöffnung, wie ein insbesondere kreisförmiges Loch aufweisen. Diese Aussparung, bzw. die Rastöffnung oder das insbesondere kreisförmige Loch kann Teil des Lagermittels sein, insbesondere das erste Gegenrastmittel und/oder das zweite Rastmittel bilden. Das Gegenrastmittel und das zweite Rastmittel können insoweit von derselben Aussparung, bzw. derselben Rastöffnung oder demselben Loch gebildet werden. In einer Variante können das erste Gegenrastmittel und das zweite Rastmittel jedoch ggf. auch von verschiedenen Aussparungen, bzw. Rastöffnungen oder Löchern gebildet werden.

Das Lagermittel weist Rastöffnungen auf, die ersten Gegenrastmittel und die zweiten Rastmittel des jeweiligen Seitenwandabschnitts der Lagerfach-Vorderwand werden von einer gemeinsamen Rastöffnung gebildet, welche Rastöffnungen zum Anrasten wahlweise der ersten Rastmittel des Schubladenbehälters oder der zweiten Gegenrastmittel der ersten Scharnierteile ausgebildet sind.

Die zweiten Gegenrastmittel jedes ersten Scharnierteils können jeweils einen Rastvorsprung aufweisen, welche zum formschlüssigen Anrasten an die Kontur und Größe der Rastöffnungen des Lagermittels angepasst sind.

Wenn die ersten Gegenrastmittel und die zweiten Rastmittel von kreisförmigen Aussparungen, bzw. kreisförmigen Rastöffnungen oder kreisförmigen Löchern gebildet werden, dann können die zweiten Gegenrastmittel jedes ersten Scharnierteils bzw. die ersten Rastmittel des Schubladenbehälters Rastvorsprünge mit kreisförmiger Außenkontur und entsprechend an die kreisförmigen Aussparungen, bzw. kreisförmigen Rastöffnungen oder kreisförmigen Löchern angepasstem Durchmesser aufweisen.

Jedes erste Scharnierteil kann eine Schwenklagerbuchse aufweisen und jedes zweite Scharnierteil kann dabei einen zur Schwenklagerbuchse korrespondierenden Schwenklagerzapfen aufweisen, wobei in einem zusammengefügten Zustand von ersten Scharnierteilen mit den zweiten Scharnierteilen die Klappe um wenigstens 90 Grad, insbesondere um 120 bis 180 Grad oder sogar etwas darüber hinaus schwenkbar zwischen den gegenüberliegenden Seitenwänden des Innenbehälters gelagert ist.

Jedes erste Scharnierteil bildet mit seinem korrespondierenden zweiten Scharnierteil eine Scharnieranordnung, die als Bauteilanordnung zur Bildung der Klappenfunktion verwendet werden kann. In der Funktion als Schubladenfront wird die Scharnieranordnung weggelassen. Das separate Bauteil des ersten Scharnierteils wird demgemäß in der Klappenfunktion nicht benötigt. Das zweite Scharnierteil kann ungenutzt im Haushaltskältegerät verbleiben oder herausgenommen werden.

Die Schwenklagerbuchsen können zum radialen Aufschnappen der Schwenklagerbuchsen auf die Schwenklagerzapfen der zweiten Scharnierteile radial offene Seitenwände aufweisen. Indem die Schwenklagerbuchsen zum radialen Aufschnappen auf die Schwenklagerzapfen ausgebildet sind, kann die Klappe bzw. können die ersten Scharnierteile, welche an der Klappe vormontiert sein können, an die bereits im Haushaltskältegerät befindlichen zweiten Scharnierteile bzw. die Schwenklagerzapfen manuell aufgerastet werden, ohne dass separate Werkzeuge erforderlich wären.

Jedes zweite Scharnierteil kann eine Sitzfläche aufweisen, welche ausgebildet ist, die Klappe bzw. das erste Scharnierteil in einer geschlossenen Stellung abzustützen.

In einer geschlossen Stellung liegt dann eine untere Bodenwand des ersten Scharnierteils auf der Sitzfläche auf, so dass das erste Scharnierteil und die Klappe einerseits auf den Schwenklagerzapfen und andererseits auf der Sitzfläche ruhen. Die Sitzfläche kann von einem Vorsprung oder einer vorspringenden Rippe des zweiten Scharnierteils gebildet werden.

Jedes erste Scharnierteil kann einen ersten Rastvorsprung aufweisen, welche ausgebildet sind, in Zusammenwirken mit jeweils einem zweiten Rastvorsprung der zweiten Scharnierteile die Klappe in ihrer geschlossenen Stellung eingerastet festzuhalten.

Die zweiten Scharnierteile können mit in den Innenbehälter einsetzbaren Halteleisten verbunden sein, insbesondere einteilig mit diesen Halteleisten ausgebildet sein und die Halteleisten können dabei an den Tragmitteln des Innenbehälters befestigt sein.

Die Halteleisten können außerdem Rastzungen aufweisen, welche zum Fixieren von auflegbaren Fachböden ausgebildet sind. Zur Befestigung der Halteleisten an den Tragmitteln können die Halteleisten mit Rastlaschen versehen sein, welche sich an den Seitenwänden des Innenbehälters abstützen bzw. dort einrasten.

In allen Ausführungsformen kann das Haushaltskältegerät wenigstens einen Schubladenbehälter mit einer Schubladenfront aufweisen, die durch eine erste Lagerfach-Vorderwand, wie beschrieben, gebildet wird, wobei die erste Lagerfach-Vorderwand bzw. die Schubladenfront durch dessen Lagermittel an dem Schubladenbehälter starr befestigt ist, und dabei kann das Haushaltskältegerät außerdem wenigstens eine Klappe aufweisen, die durch eine zweite Lagerfach-Vorderwand, wie beschrieben, gebildet wird wobei die zweite Lagerfach-Vorderwand bzw. die Klappe durch dessen Lagermittel schwenkbar zwischen den gegenüberliegenden Seitenwänden des Innenbehälters gelagert ist, und wobei die wenigstens eine erste Lagerfach-Vorderwand und die wenigstens eine zweite Lagerfach-Vorderwand identisch ausgebildet sind.

Insoweit kann bei einem solchen Haushaltskältegerät ein erstes Lagerfach eine durch die Lagerfach-Vorderwand gebildete Schubladenfront aufweisen und ein zweites Lagerfach eine durch die Lagerfach-Vorderwand gebildete, schwenkbare Klappe aufweisen, wobei die beiden Lagerfach-Vorderwände identisch sind. Eine identische Ausbildung der Lagerfach-Vorderwände von Schubladenfronten und Klappen ist insbesondere dann gegeben, wenn die Lagerfach-Vorderwände gleiches Aussehen, gleiche Form und gleiche Größe aufweisen, also die Lagerfach-Vorderwände hinsichtlich Ihrer Gestalt identisch sind.

Die Erfindung betrifft außerdem ein Haushaltsgeräte-Set, aufweisend ein erstes Haushaltskältegerät mit einem oder mehreren Lagerfächern, welche ausschließlich als Schubladenbehälter ausgebildet sind, und aufweisend ein zweites Haushaltskältegerät mit einem oder mehreren Lagerfächern, welche ausschließlich als schwenkbare Klappen ausgebildet sind, wobei die Schubladenbehälter des ersten Haushaltskältegeräts jeweils eine erste Lagerfach-Vorderwand aufweisen und die Klappen des zweiten Haushaltskältegeräts jeweils eine zweite Lagerfach-Vorderwand aufweisen, die zu der ersten Lagerfach-Vorderwand identisch ausgebildet sind.

Das Set umfasst demgemäß zwei Haushaltskältegeräte, wobei bei dem ersten Haushaltskältegerät ausschließlich Schubladen vorhanden sind und bei dem zweiten Haushaltskältegerät ausschließlich Lagerfächer mit schwenkbaren Lagerfach-Vorderwänden vorhanden sind, wobei außerdem die Lagerfach-Vorderwände bei beiden Haushaltskältegeräten identisch sind. Eine identische Ausbildung der Lagerfach-Vorderwände von Schubladenfronten und Klappen ist insbesondere dann gegeben, wenn die Lagerfach-Vorderwände gleiches Aussehen, gleiche Form und gleiche Größe aufweisen, also die Lagerfach-Vorderwände hinsichtlich Ihrer Gestalt identisch sind. Das Haushaltsgeräte-Set kann Lagerfach-Vorderwände aufweisen, die gemäß einer oder mehrerer Ausführungsformen der erfindungsgemäß beschriebenen Lagerfach-Vorderwände ausgebildet sind und/oder Lagermittel aufweisen, die gemäß einer oder mehrerer Ausführungsformen der erfindungsgemäß beschriebenen Lagermittel ausgebildet sind.

Ein konkretes Ausführungsbeispiel eines erfindungsgemäßen Haushaltskältegeräts ist in der nachfolgenden Beschreibung unter Bezugnahme auf die beigefügten Figuren näher erläutert.

Es zeigen:
- Fig. 1: eine perspektivische Teildarstellung eines beispielhaften Haushaltskältegeräts mit einem Schubladenbehälter und drei Gefriergutklappen, welche mit vier gleichartigen Lagerfach-Vorderwänden ausgestattet sind;
- Fig. 2: eine Schnittdarstellung durch einen im Innenbehälter des Haushaltskältegeräts eingesetzten Schubladenbehälter mit einer erfindungsgemäßen Lagerfach-Vorderwand;
- Fig. 3: eine perspektivische Darstellung der Lagerfach-Vorderwand in der Ausführungsform als Klappe mit zwei erfindungsgemäßen separaten ersten Scharnierteilen;
- Fig. 4: eine perspektivische Teildarstellung der Lagerfach-Vorderwand in der Ausführungsform als Klappe mit einem zweiten Scharnierteil in einer Rückansicht;
- Fig. 5: eine perspektivische Teildarstellung der Lagerfach-Vorderwand in der Ausführungsform als Klappe mit dem zweiten Scharnierteil in einer Vorderansicht;
- Fig. 6: eine perspektivische Darstellung des ersten Scharnierteils in Alleinstellung in einer Rückansicht; und
- Fig. 7: eine perspektivische Darstellung des ersten Scharnierteils in Alleinstellung in einer Vorderansicht.

Ein in Fig. 1 beispielhaft dargestelltes Haushaltskältegerät 1 weist einen mit Isoliermaterial hinterschäumten Innenbehälter 2 auf. Der Innenbehälter 2 weist zwei gegenüberliegende, einen Kälteraum 8 seitlich begrenzende Seitenwände 3a, 3b, eine Bodenwand 4 und eine Deckenwand 5, sowie eine Rückwand 6 auf. Jede Seitenwand 3a, 3b weist zur Bildung wenigstens eines Paares gegenüberliegender Tragmittel 11 jeweils wenigstens eines der Tragmittel 11 auf, wobei jeweils zwei gegenüberliegende Tragmittel11 ausgebildet sind, einen Schubladenbehälter 15 oder eine Klappe 16b am Innenbehälter 2 innerhalb des Kälteraums 8 zu lagern. Auf den Tragmitteln 11 aufliegend kann auch wenigstens ein Fachboden 13 im Innenbehälter gelagert sein.

Der Innenbehälter 2 bzw. die Seitenwände 3a, 3b, die Bodenwand 4 und die Deckenwand 5, sowie eine Rückwand 6 begrenzen zusammen mit einem bezüglich des Innenbehälters 2 beweglich gelagerten Türblatt 7 einen Kälteraum 8 für Kältegut. Der Innenbehälter 2 bzw. die Seitenwände 3a, 3b, die Bodenwand 4 und die Deckenwand 5, sowie die Rückwand 6 sind im Falle des vorliegenden Ausführungsbeispiels als ein tiefgezogenes, einteiliges Kunststoffbauteil hergestellt. Das Türblatt 7 und das Türblatt 10 sind im Falle des vorliegenden Ausführungsbeispiels schwenkbar an einem Korpus 12 bzw. an dem Innenbehälter 2 gelagert.

Der Kälteraum 8 dient im Allgemeinen zum frostfreien Kühlen von Kühlgut, insbesondere Lebensmittel vorzugsweise bei Temperaturen zwischen plus 4 und plus 8 Grad Celsius. Der Kälteraum 8 kann jedoch auch als Null-Grad-Fach, insbesondere zum Frischhalten von Obst oder Gemüse ausgebildet sein bzw. einen entsprechenden Bereich innerhalb des Kälteraums 8 aufweisen. Der Kälteraum 8 ist bei geöffnetem Türblatt 7 zugänglich. Des Weiteren weist das Haushaltskältegerät 1, das im vorliegenden Ausführungsbeispiel als ein Kühl-/Gefrier-Kombinationsgerät ausgebildet ist, einen Gefrierraum 9 auf. Der Gefrierraum 9 dient im Allgemeinen zum Tiefgefrieren von Gefriergut, insbesondere Lebensmittel bei ca. minus 18 Grad Celsius. Der Gefrierraum 8 ist bei geöffneter Türblatt 10 zugänglich.

Der Kälteraum 8 ist bei geöffnetem Türblatt 7 zugänglich, um Kühlgut in den Kälteraum 8 einstellen oder aus dem Kälteraum 8 herausnehmen zu können. Der Schubladenbehälter 15 ist ausgebildet, Kühlgut in einem vom Innenbehälter 2 separaten Lagerfach, dem Schubladenraum zu lagern. Die Schubladenbehälter 15 ist innerhalb des Innenbehälters 2, d.h. im Kälteraum 8 zwischen einer Schließstellung und einer Offenstellung verschiebbar gelagert. In der jeweiligen Offenstellung ist der Schubladenbehälter 15 so weit herausgezogen, insbesondere bis zu einem ausgezogenen Anschlag herausgezogen, dass der Schubladenraum zur Entnahme und zum Einlegen aller Arten von Kühlgut, insbesondere von Salat, Gemüse und Obst zugänglich ist. Statt wie in Fig. 2 dargestellt, den Schubladenbehälter 15 im Kälteraum 8 anzuordnen, kann der Schubladenbehälter 15 alternativ oder ergänzend auch im Gefrierraum 9 angeordnet sein. Andererseits können auch die Klappen 16b, statt wie in Fig. 2 dargestellt im Gefrierraum 9, alternativ oder ergänzend auch im Kälteraum 8 angeordnet sein.

Die erfindungsgemäße Lagerfach-Vorderwand 16 kann wahlweise als eine Schubladenfront 16a oder als eine Klappe 16b montiert sein. Dazu weist die Lagerfach-Vorderwand 16 Lagermittel 17 auf, welche ausgebildet sind, die Lagerfach-Vorderwand 16 wahlweise als eine Schubladenfront 16a an einem Schubladenbehälter 15 starr zu befestigen (Fig. 2) oder als eine Klappe 16b schwenkbar zwischen den gegenüberliegenden Seitenwänden 3a, 3b des Innenbehälters 7 zu lagern (Fig. 3).

In der Fig. 2 ist in einer Teilschnittansicht eine beispielhafte Ausführungsform eines Schubladenbehälters 15 gezeigt, an dem eine erfindungsgemäße Lagerfach-Vorderwand 16 befestigt ist, um die Schubladenfront 16a zu bilden.

Das Haushaltskältegerät 1, wie insbesondere in Fig. 2 dargestellt, weist sowohl wenigstens einen Schubladenbehälter 15, als auch wenigstens eine Klappe 16b auf. Die Lagerfach-Vorderwand 16 des Schubladenbehälters 15 ist dabei identisch zur Lagerfach-Vorderwand 16 ausgebildet, welche die Klappe 16b bildet. In der in Fig. 2 im Schnitt gezeigten Anordnung ist ein von der Klappe 16b zu verschließendes Lagerfach oberhalb des Schubladenbehälters 15 angeordnet, welcher die Schubladenfront 16a aufweist. Da in der Anordnung gemäß Fig. 2 die Klappe 16b um 180 Grad aufgeschwenkt dargestellt ist, befindet sich die Klappe 16b in dieser Ansicht links neben der Schubladenfront 16a des Schubladenbehälters 15 in einer auf den Kopf gestellten Lage.

Der Schubladenbehälter 15 weist zwei gegenüberliegende Schubladenseitenwände 15.1, 15.2 auf, von denen jede Schubladenseitenwand 15.1, 15.2 wenigstens ein erstes Rastmittel 18.1 aufweist, wobei die Lagerfach-Vorderwand 16 zwei gegenüberliegende Seitenwandabschnitte 16.1, 16.2 aufweist, von denen jeder Seitenwandabschnitt 16.1, 16.2 wenigstens ein zum jeweils zugeordneten ersten Rastmittel 18.1 korrespondierendes, das Lagermittel 17 bildendes erstes Gegenrastmittel 18.2 aufweist.

Gemäß der Erfindung ist das Gegenrastmittel 18.2 als eine Rastöffnung, wie ein Loch bzw. eine kreisförmige Aussparung in dem jeweiligen Seitenwandabschnitt 16.1, 16.2 der Lagerfach-Vorderwand 16 ausgebildet und das erste Rastmittel 18.1 als ein Rastvorsprung bzw. eine Rastnase mit einer kreisförmigen Außenkontur. Das jeweilige erste Rastmittel 18.1 bzw. der Rastvorsprung oder die Rastnase mit der kreisförmigen Außenkontur ist in der wahlweisen Anordnung nach der Ausführungsform gemäß Fig. 2 an dem Schubladenbehälter 15 angeordnet und in der wahlweisen Anordnung nach der Ausführungsform gemäß Fig. 3 bis Fig. 7 an dem separaten ersten Scharnierteil 21 angeordnet. In der wahlweisen Anordnung nach der Ausführungsform gemäß Fig. 2 ist in einem verrasteten Zustand des wenigstens einen ersten Rastmittels 18.1 mit dem wenigstens einen ersten Gegenrastmittel 18.2 die durch die Lagerfach-Vorderwand 16 gebildete Schubladenfront starr an dem Schubladenbehälter 15 befestigt. Neben dem ersten Rastmittel 18.1 weist der Schubladenbehälter 15 außerdem an den beiden gegenüberliegenden Schubladenseitenwänden 15.1, 15.2 jeweils einen Haken 19 auf, welcher ausgebildet ist, einen zugeordneten Schlitz 20 (Fig. 3) in der Lagerfach-Vorderwand 16 zu durchdringen, wodurch die Lagerfach-Vorderwand 16 in einem oberen Bereich an den Schubladenbehälter 15 eingehängt ist und nach einem Schwenken der Lagerfach-Vorderwand 16 nach unten mittels des ersten Rastmittels 18.1 bzw. der Rasnase mit der kreisförmigen Außenkontur in das erste Gegenrastmittel 18.2 bzw. dem Loch oder der kreisförmigen Aussparung eingerastet ist.

In einer Verwendung als Klappe 16b sind zwei separate erste Scharnierteile 21 vorgesehen, von denen jedes erste Scharnierteil 21 ein zweites Gegenrastmittel 21.2 aufweist, wobei jede Seitenwand 3a, 3b des Innenbehälters 2 ein zum ersten Scharnierteil 21 korrespondierendes zweites Scharnierteil 22 aufweist, wobei die Lagerfach-Vorderwand 16 zwei gegenüberliegende Seitenwandabschnitte 16.1, 16.2 aufweist, von denen jeder Seitenwandabschnitt 16.1, 16.2 ein zum jeweils zugeordneten zweiten Gegenrastmittel 21.2 korrespondierendes zweites Rastmittel 21.1 aufweist. Gemäß der Erfindung werden die ersten Gegenrastmittel 18.2 und die zweiten Rastmittel 21.1 von denselben Löchern bzw. denselben kreisförmigen Aussparungen in den Seitenwandabschnitten 16.1, 16.2 der Lagerfach-Vorderwand 16 gebildet.

In einem verrasteten Zustand des jeweiligen zweiten Rastmittels 21.1 mit dem zweiten Gegenrastmittel 21.2 werden die beiden separaten ersten Scharnierteile 21 fest mit der durch die Lagerfach-Vorderwand 16 gebildete Klappe 16b verbunden. Durch einen außerdem zusammengefügten Zustand der ersten Scharnierteile 21 mit zweiten Scharnierteilen 22 wird die Klappe 16b schwenkbar zwischen den gegenüberliegenden Seitenwänden 3a, 3b des Innenbehälters 2 gelagert. Die zweiten Scharnierteile 22 sind dabei mittels der Tragmittel 11 an dem Innenbehälter 2 befestigt.

Gemäß der Erfindung werden das Lagermittel 17, bzw. das erste Gegenrastmittel 18.2 und/oder das zweite Rastmittel 21.1 des jeweiligen Seitenwandabschnitts 16.1, 16.2 der Lagerfach-Vorderwand 16 von Rastöffnungen gebildet, welche Rastöffnungen zum Anrasten wahlweise der ersten Rastmittel 18.1 des Schubladenbehälters 15 oder der zweiten Gegenrastmittel 21.2 der ersten Scharnierteile 21 ausgebildet sind.

Jedes erste Scharnierteil 21 weist im Falle des vorliegenden Ausführungsbeispiels eine Schwenklagerbuchse 23 auf und jedes zweite Scharnierteil 22 weist einen zur Schwenklagerbuchse 23 korrespondierenden Schwenklagerzapfen 24 auf. In einem zusammengefügten Zustand von ersten Scharnierteilen 21 mit den jeweiligen zweiten Scharnierteilen 22 ist dabei die Klappe 16b um wenigstens 90 Grad, insbesondere um 120 bis 180 Grad schwenkbar zwischen den gegenüberliegenden Seitenwänden 3a, 3b des Innenbehälters 2 gelagert.

Im Falle des dargestellten Ausführungsbeispiels sind die Schwenklagerbuchsen 23 zum radialen Aufschnappen der Schwenklagerbuchsen 23 auf die Schwenklagerzapfen 24 der zweiten Scharnierteile 22 radial offen ausgebildet.

Jedes zweite Scharnierteil 22 weist eine Sitzfläche 25 auf, welche ausgebildet ist, die Klappe 16b bzw. das erste Scharnierteil 21 in einer geschlossenen Stellung abzustützen, d.h. in seiner geschlossenen Stellung zu halten. In einer geschlossen Stellung, wie sie beispielsweise in Fig. 5 gezeigt ist, liegt eine untere Bodenwand des ersten Scharnierteils 21 auf der Sitzfläche 25 auf, so dass das erste Scharnierteil 21 und die Klappe 16b einerseits auf den Schwenklagerzapfen und andererseits auf der Sitzfläche 25 ruhen. Die Sitzfläche 25 kann von einem Vorsprung oder einer vorspringenden Rippe des zweiten Scharnierteils 22 gebildet werden.

Um die Klappe 16b in ihrer Schließstellung noch besser festhalten zu können, weist im Falle des vorliegenden Ausführungsbeispiels jedes erste Scharnierteil 21 einen ersten Rastvorsprung 26 auf, welche ausgebildet sind, in Zusammenwirken mit jeweils einem zweiten Rastvorsprung 27 der zweiten Scharnierteile 22 die Klappe 16b in ihrer geschlossenen Stellung eingerastet festzuhalten, wie dies beispielsweise in Fig. 5 gezeigt ist.

Im Falle des vorliegenden Ausführungsbeispiels sind die zweiten Scharnierteile 22 mit in den Innenbehälter 2 einsetzbaren Halteleisten 28 verbunden, insbesondere einteilig mit diesen Halteleisten 28 ausgebildet und die Halteleisten 28 an den Tragmitteln 11 des Innenbehälters 2 befestigt. Die Halteleisten 28 können außerdem Rastzungen 29 aufweisen, welche zum Fixieren von auflegbaren Fachböden 13 ausgebildet sind. Dies ist insbesondere in der Fig. 2 veranschaulicht. Zur Befestigung der Halteleisten 28 an den Tragmitteln 11 können die Halteleisten 28 mit Rastlaschen 30 versehen sein, welche sich an den Seitenwänden 3a, 3b des Innenbehälters 2 abstützen bzw. dort einrasten.

### BEZUGSZEICHENLISTE

- 1: Haushaltskältegerät
- 2: Innenbehälter
- 3a, 3b: Seitenwände
- 4: Bodenwand
- 5: Deckenwand
- 6: Rückwand
- 7: Türblatt
- 8: Kälteraum
- 9: Gefrierraum
- 10: Türblatt
- 11: Tragmittel
- 12: Korpus
- 13: Fachboden
- 15: Schubladenbehälter
- 15.1,15.2: Schubladenseitenwände
- 16: Lagerfach-Vorderwand
- 16.1, 16.2: Seitenwandabschnitte
- 16a: Schubladenfront
- 16b: Klappe
- 17: Lagermittel
- 18.1: erstes Rastmittel
- 18.2: erstes Gegenrastmittel
- 19: Haken
- 20: Schlitz
- 21: erstes Scharnierteil
- 21.1: zweites Rastmittel
- 21.2: zweites Gegenrastmittel
- 22: zweites Scharnierteil
- 23: Schwenklagerbuchse
- 24: Schwenklagerzapfen
- 25: Sitzfläche
- 26: erster Rastvorsprung
- 27: zweiter Rastvorsprung
- 28: Halteleiste
- 29: Rastzunge
- 30: Rastlasche

## Patentansprüche

1. Haushaltskältegerät, aufweisend einen Kälteraum (8,9) mit wenigstens einem Lagerfach, einen den Kälteraum (8, 9) begrenzenden Innenbehälter (2) mit gegenüberliegenden Seitenwänden (3a, 3b), von denen jede Seitenwand (3a, 3b) zur Bildung wenigstens eines Paares gegenüberliegender Tragmittel (11) jeweils wenigstens eines der Tragmittel (11) aufweist, ein Türblatt (7, 10), das zum Öffnen und Schließen des Innenbehälters (2) ausgebildet ist, und wenigstens eine im Kälteraum (8, 9) angeordnete Lagerfach-Vorderwand (16), wobei
die Lagerfach-Vorderwand (16) zwei gegenüberliegende Seitenwandabschnitte (16.1, 16.2) aufweist,
wobei die Seitenwandabschnitte (16.1, 16.2) der Lagerfach-Vorderwand (16) Lagermittel (17) aufweisen,
wobei die Lagermittel (17) Rastöffnungen aufweisen, wobei eine Rastöffnung eine gemeinsame Rastöffnung für erste Gegenrastmittel (18.2) und zweite Rastmittel (21.1) des jeweiligen Seitenwandabschnitts (16.1, 16.2) der Lagerfach-Vorderwand (16) bilden,
wobei das Haushaltskältegerät einen Schubladenbehälter (15) aufweist, der zwei gegenüberliegende Schubladenseitenwände (15.1, 15.2) aufweist, von denen jede Schubladenseitenwand (15.1, 15.2) wenigstens ein erstes Rastmittel (18.1) aufweist, wobei die ersten Rastmittel (18.1) mit den Rastöffnungen als erste Gegenrastmittel (18.2) verrastbar sind,
wobei das Haushaltskältegerät zwei separate erste Scharnierteile (21) aufweist, von denen jedes erste Scharnierteil (21) ein zweites Gegenrastmittel (21.2) aufweist, wobei jede Seitenwand (3a, 3b) des Innenbehälters (2) ein zum ersten Scharnierteil (21) korrespondierendes zweites Scharnierteil (22) aufweist, wobei die zweiten Gegenrastmittel (21.2) mit den Rastöffnungen als zweite Rastmittel (21.1) verrastbar sind und die ersten Scharnierteile (21) mit den zweiten Scharnierteilen (22) zusammenfügbar sind,
wobei die Rastöffnungen zum Anrasten ausgebildet sind, um die Lagerfach-Vorderwand (16) wahlweise als
a) eine Schubladenfront (16a) an einem Schubladenbehälter (15) starr zu befestigen oder als
b) eine Klappe (16b) schwenkbar zwischen den gegenüberliegenden Seitenwänden (3a, 3b) des Innenbehälters (2) zu lagern, wobei
im Fall a) durch einen verrasteten Zustand des wenigstens einen ersten Rastmittels (18.1) mit den Rastöffnungen als erste Gegenrastmittel (18.2) die durch die Lagerfach-Vorderwand (16) gebildete Schubladenfront (16a) starr an dem Schubladenbehälter (15) befestigt ist, und
im Fall b) durch einen verrasteten Zustand der Rastöffnungen als zweite Rastmittels (21.1) mit dem zweiten Gegenrastmittel (21.2) die beiden separaten ersten Scharnierteile (21) fest mit der durch die Lagerfach-Vorderwand (16) gebildete Klappe (16b) verbunden ist und durch einen zusammengefügten Zustand von ersten Scharnierteilen (21) mit den zweiten Scharnierteilen (22) die Klappe (16b) schwenkbar zwischen den gegenüberliegenden Seitenwänden (3a, 3b) des Innenbehälters (2) gelagert ist.

2. Haushaltskältegerät nach Anspruch 1, **dadurch gekennzeichnet, dass** die zweiten Gegenrastmittel (21.2) jedes ersten Scharnierteils (21) jeweils einen Rastvorsprung aufweisen welche zum formschlüssigen Anrasten an die Kontur und Größe der Rastöffnungen des Lagermittels (17) angepasst sind.

3. Haushaltskältegerät nach einem der Ansprüche 1 oder 2, **dadurch gekennzeichnet, dass** jedes erste Scharnierteil (21) eine Schwenklagerbuchse (23) aufweist und jedes zweite Scharnierteil (22) einen zur Schwenklagerbuchse (23) korrespondierenden Schwenklagerzapfen (24) aufweist, wobei in einem zusammengefügten Zustand von ersten Scharnierteilen (21) mit den zweiten Scharnierteilen (22) die Klappe um wenigstens 90 Grad, insbesondere um 120 bis 180 Grad schwenkbar zwischen den gegenüberliegenden Seitenwänden (3a, 3b) des Innenbehälters (7) gelagert ist.

4. Haushaltskältegerät nach Anspruch 3, **dadurch gekennzeichnet, dass** die Schwenklagerbuchsen (23) zum radialen Aufschnappen der Schwenklagerbuchsen (23) auf die Schwenklagerzapfen (24) der zweiten Scharnierteile (22) radial offene Seitenwände aufweisen.

5. Haushaltskältegerät nach einem der Ansprüche 1 bis 4, **dadurch gekennzeichnet, dass** jedes zweite Scharnierteil (22) eine Sitzfläche (25) aufweist, welche ausgebildet ist, die Klappe (16b) bzw. das erste Scharnierteil (21) in einer geschlossenen Stellung abzustützen.

6. Haushaltskältegerät nach einem der Ansprüche 1 bis 5, **dadurch gekennzeichnet, dass** jedes erste Scharnierteil (21) einen ersten Rastvorsprung (26) aufweist, welche ausgebildet sind, in Zusammenwirken mit jeweils einem zweiten Rastvorsprung (27) der zweiten Scharnierteile (22) die Klappe (16b) in ihrer geschlossenen Stellung eingerastet festzuhalten.

7. Haushaltskältegerät nach einem der Ansprüche 1 bis 6, **dadurch gekennzeichnet, dass** die zweiten Scharnierteile (22) mit in den Innenbehälter (2) einsetzbaren Halteleisten (28) verbunden sind, insbesondere einteilig mit diesen Halteleisten (28) ausgebildet sind und die Halteleisten (28) an den Tragmitteln (11) des Innenbehälters (2) befestigt sind.

8. Haushaltskältegerät nach einem der Ansprüche 1 bis 7, **dadurch gekennzeichnet, dass** der Schubladenbehälter (15) eine Schubladenfront (16a) aufweist, die durch eine erste Lagerfach-Vorderwand (16) gemäß einem der Ansprüche 1 bis 10 gebildet wird und die erste Lagerfach-Vorderwand (16) bzw die Schubladenfront (16a) durch dessen Lagermittel (17) an dem Schubladenbehälter (15) starr befestigt ist, und aufweisend wenigstens eine Klappe (16b), die durch eine zweite Lagerfach-Vorderwand (16) gemäß einem der Ansprüche 1 bis 10 gebildet wird und die zweite Lagerfach-Vorderwand (16) bzw die Klappe (16b) durch dessen Lagermittel (17) schwenkbar zwischen den gegenüberliegenden Seitenwänden (3a, 3b) des Innenbehälters (2) gelagert ist, wobei die wenigstens eine erste Lagerfach-Vorderwand (16) und die wenigstens eine zweite Lagerfach-Vorderwand (16) identisch ausgebildet sind.

9. Haushaltsgeräte-Set, aufweisend ein erstes Haushaltskältegerät (1) nach einem der Ansprüche 1 bis 8 mit einem oder mehreren Lagerfächern, welche ausschließlich als Schubladenbehälter (15) ausgebildet sind, und aufweisend ein zweites Haushaltskältegerät (1) nach einem der Ansprüche 1 bis 8 mit einem oder mehreren Lagerfächern, welche ausschließlich als schwenkbare Klappen (16b) ausgebildet sind, wobei die Schubladenbehälter (15) des ersten Haushaltskältegeräts (1) jeweils eine erste Lagerfach-Vorderwand (16) aufweisen und die Klappen (16b) des zweiten Haushaltskältegeräts (1) jeweils eine zweite Lagerfach-Vorderwand (16) aufweisen, die zu der ersten Lagerfach-Vorderwand (16) identisch ausgebildet sind.

## Claims

1. Household refrigeration appliance, having a refrigeration chamber (8, 9) with at least one storage compartment, an inner container (2), bounding the refrigeration chamber (8, 9), with opposing side walls (3a, 3b), of which each side wall (3a, 3b) has in each case at least one of the support means (11) for forming at least one pair of opposing support means (11), a door leaf (7, 10) which is embodied for opening and closing the inner container (2), and at least one storage compartment front wall (16) arranged in the refrigeration chamber (8, 9), wherein
the storage compartment front wall (16) has two opposing side wall sections (16.1, 16.2), wherein the side wall sections (16.1, 16.2) of the storage compartment front wall (16) have storage means (17),
wherein the storage means (17) have latching openings, wherein a latching opening form a shared latching opening for first counter latching means (18.2) and second latching means (21.1) of the respective side wall section (16.1, 16.2) of the storage compartment front wall (16),
wherein the household refrigeration appliance has a drawer container (15), which has two opposing drawer side walls (15.1, 15.2), of which each drawer side wall (15.1, 15.2) has at least one first latching means (18.1), wherein the first latching means (18.1) can be latched with the latching openings as a first counter latching means (18.2), wherein the household refrigeration appliance has two separate first hinge parts (21), of which each first hinge part (21) has a second counter latching means (21.2), wherein each side wall (3a, 3b) of the inner container (2) has a second hinge part (22) which corresponds to the first hinge part (21), wherein the second counter latching means (21.2) can be latched with the latching openings as second latching means (21.1) and the first hinge parts (21) can be assembled with the second hinge parts (22),
wherein the latching openings are embodied for a latching connection, in order to
a) rigidly fasten the storage compartment front wall (16) optionally as a drawer front (16a) to a drawer container (15) or
b) to support the storage compartment front wall (16) as a flap (16b) pivotably between the opposing side walls (3a, 3b) of the inner container (2), wherein
in case a)
by means of a latched state of the at least one first latching means (18.1) with the latching openings as first counter latching means (18.2), the drawer front (16a) formed by the storage compartment front wall (16) is rigidly fastened to the drawer container (15), and
in case b)
by means of a latched state of the latching openings as second latching means (21.1) with the second counter latching means (21.2), the two separate first hinge parts (21) are fixedly connected to the flap (16b) formed by the storage compartment front wall (16), and by means of an assembled state of the first hinge parts (21) with the second hinge parts (22), the flap (16b) is supported pivotably between the opposing side walls (3a, 3b) of the inner container (2).

2. Household refrigeration appliance according to claim 1, **characterised in that** the second counter latching means (21.2) of each first hinge part (21) has a latching projection in each case which, for a form-fit latching connection, are adjusted to the contour and size of the latching openings of the storage means (17).

3. Household refrigeration appliance according to one of claims 1 or 2, **characterised in that** each first hinge part (21) has a pivot bearing connector (23) and each second hinge part (22) has a pivot bearing pin (24) which corresponds to the pivot bearing connector (23), wherein in an assembled state of the first hinge parts (21) with the second hinge parts (22), the flap is mounted by at least 90 degrees, in particular by 120 to 180 degrees pivotably between the opposing side walls (3a, 3b) of the inner container (7).

4. Household appliance according to claim 3, **characterised in that** the pivot bearing connector (23) has radially open side walls for radially snap-fitting the pivot bearing connector (23) onto the pivot bearing pin (24) of the second hinge parts (22).

5. Household appliance according to one of claims 1 to 4, **characterised in that** each second hinge part (22) has a seating area (25), which is embodied to support the flap (16b) or the first hinge pat (21) in a closed position.

6. Household appliance according to one of claims 1 to 5, **characterised in that** each first hinge part (21) has a first latching projection (26), which are embodied to hold the flap (16b) in an engaged manner in its closed position in conjunction with in each case a second latching projection (27) of the second hinge parts (22).

7. Household refrigeration appliance according to one of claims 1 to 6, **characterised in that** the second hinge parts (22) are connected to holding strips (28) which can be inserted into the inner container (2), in particular are embodied in one piece with these holding strips (28), and the holding strips (28) are fastened to the support means (11) of the inner container (2).

8. Household refrigeration appliance according to one of claims 1 to 7, **characterised in that** the drawer container (15) has a drawer front (16a),
which is formed by a first storage compartment front wall (16) according to one of claims 1 to 10, and the first storage compartment front wall (16) or the drawing front (16a) is rigidly fixed to the drawer container (15) by means of its storage means (17), and having at least one flap (16b), which is formed by a second storage compartment front wall (16) according to one of claims 1 to 10, and the second storage compartment front wall (16) or the flap (16b) is supported pivotably between the opposite side walls (3a, 3b) of the inner container (2) by means of its storage means (17), wherein the at least one first storage compartment front wall (16) and the at least one second storage compartment front wall (16) are embodied to be identical.

9. Household appliance set, having a first household refrigeration appliance (1) according to one of claims 1 to 8 with one or more storage compartments, which are embodied exclusively as drawer containers (15), and having a second household refrigeration appliance (1) according to one of claims 1 to 8 with one or more storage compartments, which are embodied exclusively as pivotable flaps (16b), wherein the drawer containers (15) of the first household refrigeration appliance (1) have in each case a first storage compartment front wall (16) and the flaps (16b) of the second household refrigeration appliance (1) have a second storage compartment front wall (16) in each case, which are embodied to be identical to the first storage compartment front wall (16).

## Revendications

1. Appareil frigorifique ménager, comportant un espace frigorifique (8, 9) avec au moins un compartiment de stockage, un conteneur intérieur (2), délimitant l'espace frigorifique (8, 9), ayant des parois latérales (3a, 3b) opposées, dont chaque paroi latérale (3a, 3b) comporte, pour la formation d'au moins une paire de moyens de support (11) opposés, respectivement au moins un des moyens de support (11), un panneau de porte (7, 10) qui est constitué pour l'ouverture et la fermeture du conteneur intérieur (2), et au moins une paroi avant de compartiment de stockage (16) disposée dans l'espace frigorifique (8, 9),
la paroi avant de compartiment de stockage (16) comportant deux tronçons de paroi latérale (16.1, 16.2) opposés,
les tronçons de paroi latérale (16.1, 16.2) de la paroi avant de compartiment de stockage (16) comportant des moyens d'appui (17),
les moyens d'appui (17) comportant des ouvertures d'encliquetage, une ouverture d'encliquetage formant une ouverture d'encliquetage commune pour des premiers moyens de contre-encliquetage (18.2) et des deuxièmes moyens d'encliquetage (21.1) du tronçon de paroi latérale (16.1, 16.2) respectif de la paroi avant de compartiment de stockage (16), l'appareil frigorifique ménager comportant un conteneur à tiroir (15) qui comporte deux parois latérales de tiroir (15.1, 15.2) opposées, dont chaque paroi latérale de tiroir (15.1, 15.2) comporte au moins un premier moyen d'encliquetage (18.1), les premiers moyen d'encliquetage (18.1) pouvant être encliquetés avec les ouvertures d'encliquetage en tant que premiers moyens de contre-encliquetage (18.2), l'appareil frigorifique ménager comportant deux premières parties de charnière (21) séparées, dont chaque première partie de charnière (21) comporte un deuxième moyen de contre-encliquetage (21.2), chaque paroi latérale (3a, 3b) du conteneur intérieur (2) comportant une deuxième partie de charnière (22) correspondant à la première partie de charnière (21), les deuxièmes moyens de contre-encliquetage (21.2) pouvant être encliquetés avec les ouvertures d'encliquetage en tant que deuxièmes moyens d'encliquetage (21.1), et les premières parties de charnière (21) pouvant être assemblées avec les deuxièmes parties de charnière (22),
les ouvertures d'encliquetage étant constituées pour l'encliquetage pour au choix
a) fixer de façon rigide la paroi avant de compartiment de stockage (16) en tant que front de tiroir (16a) sur un conteneur à tiroir (15) ou
b) pour supporter un volet (16b) de façon pivotante entre les parois latérales (3a, 3b) opposées du conteneur intérieur (2),
où,
dans le cas a), par un état enclenché du au moins un premier moyen d'encliquetage (18.1) avec les ouvertures d'encliquetage en tant que premiers moyens de contre-encliquetage (18.2), le front de tiroir (16a) formé par la paroi avant de compartiment de stockage (16) est fixé de façon rigide sur le conteneur à tiroir (15) et,
dans le cas b), par un état enclenché des ouvertures d'encliquetage en tant que deuxièmes moyens d'encliquetage (21.1) avec le deuxième moyen de contre-encliquetage (21.2), les deux premières parties de charnière (21) séparées sont raccordées de façon fixe avec le volet (16b) formé par la paroi avant de compartiment de stockage (16) et, par un état assemblé de premières parties de charnière (21) avec les deuxièmes parties de charnière (22), le volet (16b) peut pivoter entre les parois latérales (3a, 3b) opposées du conteneur intérieur (2).

2. Appareil frigorifique ménager selon la revendication 1, **caractérisé en ce que** les deuxièmes moyens de contre-encliquetage (21.2) de chaque première partie de charnière (21) comportent respectivement une saillie d'encliquetage qui sont adaptées au contour et à la taille des ouvertures d'encliquetage du moyen d'appui (17) pour l'encliquetage par liaison de forme.

3. Appareil frigorifique ménager selon l'une des revendications 1 ou 2, **caractérisé en ce que** chaque première partie de charnière (21) comporte un coussinet de palier pivotant (23), et chaque deuxième partie de charnière (22) comporte un tourillon de palier pivotant (24) correspondant au coussinet de palier pivotant (23), où, dans un état assemblé de premières parties de charnière (21) avec les deuxièmes parties de charnière (22), le volet est supporté de façon à pouvoir pivoter d'au moins 90 degrés, en particulier de 120 à 180 degrés, entre les parois latérales (3a, 3b) opposées du conteneur intérieur (7).

4. Appareil frigorifique ménager selon la revendication 3, **caractérisé en ce que** les coussinets de palier pivotant (23) comportent des parois latérales ouvertes radialement pour l'enclenchement radial des coussinets de palier pivotant (23) sur les tourillons de palier pivotant (24) des deuxièmes parties de charnière (22).

5. Appareil frigorifique ménager selon l'une des revendications 1 à 4, **caractérisé en ce que** chaque deuxième partie de charnière (22) comporte une surface d'assise (25) qui est constituée pour supporter dans une position fermée le volet (16b) ou respectivement la première partie de charnière (21).

6. Appareil frigorifique ménager selon l'une des revendications 1 à 5, **caractérisé en ce que** chaque première partie de charnière (21) comporte une première saillie d'encliquetage (26) qui sont constituées pour, en coopération avec respectivement une deuxième saillie d'encliquetage (27) des deuxièmes parties de charnière (22), maintenir le volet (16b) enclenché dans sa position fermée.

7. Appareil frigorifique ménager selon l'une des revendications 1 à 6, **caractérisé en ce que** les deuxièmes parties de charnière (22) sont raccordées à des barrettes de retenue (28) pouvant être insérées dans le conteneur intérieur (2), en particulier sont constituées d'une seule pièce avec ces barrettes de retenue (28), et les barrettes de retenue (28) sont fixées sur les moyens de support (11) du conteneur intérieur (2).

8. Appareil frigorifique ménager selon l'une des revendications 1 à 7, **caractérisé en ce que** le conteneur à tiroir (15) comporte un front de tiroir (16a) qui est formé par une première paroi avant de compartiment de stockage (16) selon l'une des revendications 1 à 10, et la première paroi avant de compartiment de stockage (16) ou respectivement le front de tiroir (16a) est fixé(e) de façon rigide par ses moyens d'appui (17) sur le conteneur à tiroir (15), et comportant au moins un volet (16b) qui est formé par une deuxième paroi avant de compartiment de stockage (16) selon l'une des revendications 1 à 10, et la deuxième paroi avant de compartiment de stockage (16) ou respectivement le volet (16b) est supporté(e) par ses moyens d'appui (17) de façon pivotante entre les parois latérales (3a, 3b) opposées du conteneur intérieur (2), la au moins une première paroi avant de compartiment de stockage (16) et la au moins une deuxième paroi avant de compartiment de stockage (16) étant constituées de façon identique.

9. Ensemble d'appareils ménagers, comportant un premier appareil frigorifique ménager (1) selon l'une des revendications 1 à 8 avec un ou plusieurs compartiments de stockage qui sont constitués exclusivement en tant que conteneurs à tiroir (15), et comportant un deuxième appareil frigorifique ménager (1) selon l'une des revendications 1 à 8 avec un ou plusieurs compartiments de stockage qui sont constitués exclusivement en tant que volets (16b) pivotants, les conteneurs à tiroir (15) du premier appareil frigorifique ménager (1) comportant respectivement une première paroi avant de compartiment de stockage (16), et les volets (16b) du deuxième appareil frigorifique ménager (1) comportant respectivement une deuxième paroi avant de compartiment de stockage (16) qui sont constituées de façon identique à la première paroi avant de compartiment de stockage (16).
